# EUROPÄISCHE PATENTSCHRIFT

(11) **EP 1 900 889 B1**
(45) Veröffentlichungstag und Bekanntmachung des Hinweises auf die Patenterteilung: **07.03.2012**
(21) Anmeldenummer: 07022665.9
(22) Anmeldetag: 27.05.2003
(51) Int. Cl.: E04F 15/02

(54) **Fussbodenpaneel**
Flooring panel
Panneau de plancher

(30) Priorität: 31.05.2002 DE 10224540; 08.07.2002 DE 10230819; 12.11.2002 DE 10252864; 15.11.2002 DE 10253236
(43) Veröffentlichungstag der Anmeldung: 19.03.2008
(62) Teilanmeldung aus: 03011897.0
(73) Patentinhaber: Flooring Technologies Ltd., Pieta MSD 08 (MT)
(72) Erfinder:
(74) Vertreter: Stornebel, Kai

(56) Entgegenhaltungen:
- WO-A-00/66856
- WO-A-01/02669
- WO-A-01/75247
- WO-A-01/88306
- WO-A-97/47834
- AT-U2- 5 922
- DE-U1- 7 928 703
- DE-U1- 20 010 913
- DE-U1- 20 121 196
- DE-U1- 20 203 311

## Beschreibung

Die Erfindung betrifft ein Fußbodenpaneel gemäß dem Oberbegriff des Anspruchs 1.

Aus der WO 01/75247 A1 ist ein Fußbodenpaneel bekannt, das an einer ersten Seitenkante Verbindungsmittel zur Verriegelung in Quer- und Vertikalrichtung aufweist. Diese Verriegelungsmittel sind an der Längsseite des Paneels angeordnet und bewirken die Verriegelung, indem ein Einlegen und Einschwenken der Verbindungsmittel in eine korrespondierende Ausnehmung eines zweiten Paneels erfolgt. Die Querseite des Paneels weist zwei Einschnapphaken auf, die in korrespondierende Hinterschneidungen eines angrenzenden Paneels beim Verlegen eingreifen und die Vertikalbewegung zwischen den verlegten Paneelen behindern sollen. Die beiden Einschnapphaken liegen in Vertikalrichtung untereinander.

Nachteilig an einem solchen Profil ist die Tatsache, dass eine solche Profilgestaltung keine sichere Verriegelung der Paneele untereinander gewährleistet, da die untereinander angeordneten Einschnapphaken bei der Verlegebewegung eingedrückt werden und bei einem federnden Untergrund, beispielsweise Teppich, bei einem kräftigen Auftreten die Querseite aus der Verriegelung herausspringt. Dies liegt auch darin begründet, dass sich das mit den Einschnapphaken versehene Paneel relativ zu dem korrespondierenden Paneel bei einem Auftreten leicht verwinkelt, so dass das Paneel quasi herausgedreht wird.

Die AT 005922 U2 beschreibt ein Paneelelement mit einer Nutzseite und einem gegenüberliegenden Gegenzug sowie zwei Längsseiten, die mit einer Feder und einer Nut ausgebildet sind. Die Feder weist einen die Nutzseite in einer ersten Richtung, die parallel zur Nutzseite und normal zur Längsseite der Feder ist, überragenden ersten Vorsprung und im Bereich des Gegenzuges einen sich in der ersten Richtung erstreckenden zweiten Vorsprung auf. Zwischen dem ersten Vorsprung und dem zweiten Vorsprung ist eine erste Unterschneidung ausgebildet. Wenigstens ein erster Bereich des zweiten Vorsprunges weist von der Kante der Nutzseite einen geringeren Abstand als ein zweiter Bereich der ersten Hinterschneidung auf.

Die WO 00/66856 A1 beschreibt ein Verriegelungssystem für Fußbodenpaneele mit einer hervorstehenden Lippe, die an der Unterseite des Paneels angeordnet ist. Ein nach oben vorstehendes Verriegelungselement ist an dem äußeren Ende der Lippe angeordnet und tritt in Eingriff mit einer Verriegelungsausnehmung auf der Rückseite eines gegenüberliegenden Paneels. Der Gegenzug unterhalb der Lippe ist entfernt, um ein Auslenken der Lippe zu vermeiden.

Die DE 200 10 913 U1 betrifft eine Bodenplatte mit mindestens zwei an gegenüberliegenden Seiten angeordneten Kantenprofilen, die als Nutprofile und Federprofile ausgebildet sind, die zur Bildung einer ebenen Oberfläche aus mehreren Platten ineinander fügbar sind. Das Nutprofil weist eine sich geneigt zur ebenen Oberfläche erstreckende Kontaktfläche auf, die im zusammengefügten Zustand an einer Kontaktfläche des Federprofils anliegt. Ein vorstehender Abschnitt des Federprofils greift im zusammengefügten Zustand in das Nutprofil ein und wird keilartig in dem Nutprofil gehalten.

Die DE 79 287 03 U1 betrifft eine Platte für eine aus mehreren solcher Platten zusammensetzbare Spielfläche. An den Kanten sind Profilausgestaltungen vorgesehen, mit denen es möglich ist, ein Einlegen und Einschwenken zu ermöglichen.

Die DE 201 21 196 U1 betrifft eine Einrichtung zum Verbinden und Verriegeln von Gebäudeplatten mit einer in wenigstens einer Seitenkante über deren Länge vorgesehenen, eine Oberlippe und eine Unterlippe ausbildenden Nut und einer an der gegenüberliegenden Seitenkante ausgebildeten, zur Nut korrespondierenden Feder. Zur Verriegelung miteinander verbundener Platten ist die Feder mit mindestens einem Vorsprung versehen. Die Nut weist an der dem Vorsprung gegenüberliegenden Lippe mindestens eine Vertiefung auf, die länger als der Vorsprung ist. Die Lippe weist eine bis an die Vertiefung heranreichende Ausnehmung auf, deren Länge mindestens so groß wie die Länge des Vorsprunges ist, wobei in Längsrichtung der Seitenkante die Ausnehmung und der Vorsprung zueinander versetzt sind.

Die WO 01/02669 A1 betrifft ein Befestigungssystem für Paneele mit an Schmalseiten angeordneten Halteprofilen, wobei die Halteprofile derart zusammenpassen, dass an den freien Schmalseiten des verlegten Paneels weitere Paneele befestigbar sind, wobei zumindest die Halteprofile der langen Schmalseiten der Paneele als einander zugeordnete Formschlussprofile ausgebildet sind und die Paneele durch eine drehende Fügebewegung aneinander befestigbar sind. Die jeweils zugeordneten Formschlussprofile weisen einen Vorsprung auf, auf dessen dem Untergrund abgewandte Oberseite eine schräge Materialabtragung vorgesehen ist, damit ein Bewegungsfreiraum für das gemeinsame Gelenk geschaffen ist.

Die WO 01/88306 A1 betrifft Paneele mit Kupplungselementen, die eine formschlüssige Verbindung zwischen den Paneelen ermöglichen. Ein erstes Paneel umfasst als Kupplungselement seitlich an der Unterseite eine vorstehende Flanke. Ein zweites Paneel weist als Kupplungselement seitlich an der Oberseite eine hervorstehende Flanke auf. Eine der vorgenannten Flanken weist ein erstes hervorstehendes Verriegelungselement auf, welches in eine korrespondierende erste Ausnehmung oder Vertiefung der anderen Flanke im zusammengefügten Zustand der beiden Paneele eingreift. Weitere Kupplungselemente sind vorgesehen, die die Paneele formschlüssig in vertikaler Richtung relativ zu der Oberfläche der Paneele verriegeln. Die Kupplungselemente sind so beschaffen, dass ein Paneel durch Absenken gegenüber dem anderen Paneel formschlüssig verbindbar ist.

Die DE202 03 311 U1 beschreibt ein Paneelelement mit einer an dessen Unterseite angeordneten Lippe mit einem nach oben ragenden Vorsprung mit einem sich zur Oberseite öffnenden Haltekanal und einem auf der gegenüberliegenden Seitenkante angeordneten, korrespondierenden Vorsprung, der sich in Richtung auf den Haltekanal erstreckt. Innerhalb des Haltekanals ist eine Aussparung vorgesehen, um es zu ermöglichen, dass sich der Vorsprung zumindest geringfügig um die schmalste Stelle zwischen der Ausnehmung und der Unterseite des Paneelelements bewegen kann. Der Boden des Haltekanals ist im Wesentlichen parallel zur Plattenoberfläche ausgerichtet.

Die WO 97/47834 A1 betrifft einen Fußbodenbelag mit an zwei einander gegenüberliegenden Seitenkanten ausgebildeten Kupplüngselementen, die miteinander in Eingriff treten. Diese weisen im Wesentlichen die Form einer Feder und einer Nut auf, wobei die Kupplungselemente mit einem integrierten mechanischen Verriegelungsmittel versehen ist, das verhindert, dass zwei miteinander gekoppelte Fußbodenpaneele in einer Richtung parallel zur Unterseite der gekoppelten Fußbodenpaneele und senkrecht zu den Seitenkanten auseinander bewegt werden.

Aufgabe der vorliegenden Erfindung ist es, ein Paneel bereitzustellen, mit dem eine einfache Verlegung möglich ist und eine sichere Verriegelung sowohl in Querrichtung als auch in Vertikalrichtung sichergestellt wird.

Erfindungsgemäß wird die Aufgabe durch ein Fußbodenpaneel mit den Merkmalen des Anspruchs 1 gelöst.

Vorteilhafte Ausgestaltungen und Weiterbildungen der Erfindung sind in den abhängigen Ansprüchen aufgeführt.

In der beanspruchten Lösung ist das Fußbodenpaneel in horizontaler Ebene von einer mit einer Dekorschicht o. dgl. versehenen Oberseite und einer zur Auflage auf einem Unterboden vorgesehenen Unterseite begrenzt und mit Mitteln zum lösbaren Verbinden mindestens zweier Paneele versehen, wobei an mindestens einer ersten Seitenkante des Fußbodenpaneels eine sich in Längsrichtung der Seitenkante erstreckende Feder und an der gegenüberliegenden Seitenkante des Fußbodenpaneels eine zu der Feder korrespondierende Ausnehmung ausgebildet ist, wobei die Feder so ausgebildet ist, dass eine Verriegelung durch Einlegen in die Ausnehmung der zweiten Paneele und Einschwenken um eine Achse parallel zu der ersten Seitenkante erfolgt und eine Verriegelung in Querrichtung und Vertikalrichtung bewirkt. Die Ausnehmung ist dabei als Nut mit einer Oberlippe und einer Unterlippe ausgebildet, in der die Feder in Querrichtung verrastbar ist, wobei der untere Vorderbereich der Feder abgerundet ausgebildet ist und sich an den abgerundeten Vorderbereich der Feder ein abgeflachter, im Wesentlichen horizontal verlaufender Abstützbereich anschließt. Dadurch wird eine präzise und großflächige Auflagefläche erreicht, was zu einer stabilen Auflage aufgrund der vergrößerten wirksamen Auflagefläche und einer verringerten Abwinkelungsneigung benachbarter Paneele führt. Der Abstützbereich sichert eine großflächige Auflage und damit eine präzise Zuordnung der beiden benachbarten Paneele und ist an der Unterseite der Feder angeordnet.

Um die Auflagefläche weiter zu vergrößern, schließt sich an die Feder ein Auflagerbereich zur Abstützung auf einen die Nut der zweiten Paneele abschließenden Absatz an, was die wirksame Auflagefläche erhöht und eine gleichmäßige Kraftverteilung ermöglicht. Der Auflagerbereich weist zur Bewirkung einer Horizontalbewegung bei einer von oben einwirkenden vertikalen Belastung eine leichte Neigung zur Horizontalen auf, so dass der Spalt zwischen den Paneelen verringert wird.

Durch das Vorsehen korrespondierender Formschlusselemente an einer Absatzvorderseite sowie eine sich an einen Hinterschnitt und einen Auflagerbereich anschließende Wandung wird vorzugsweise erreicht, dass eine zusätzliche Verriegelung in Vertikalrichtung bewirkt wird, wenn diese Formschlusselemente im montierten Zustand ineinandergreifen. Durch einen zweiten Verriegelungspunkt in vertikaler Richtung wird es ermöglicht, dass eine wirksame Verbindung bereits durch das Einlegen und Einschwenken um eine erste Seitenkante erfolgreich durchgeführt werden kann. Die Feder und die Nut selber erfordern dabei keine Ausbildung dergestalt, dass eine Vorspannung zwischen den Paneelen vorliegt, so dass das Profil insgesamt beim Verlegen weniger belastet wird. Dadurch wird zusätzlich erreicht, dass der Verlegevorgang als solcher vereinfacht wird.

In einer Weiterbildung ist es vorgesehen, dass das Formschlusselement an der Wandung einen Vorsprung und an der Absatzvorderseite eine korrespondierende Ausnehmung ist, die durch eine entsprechende Ausfräsung erzeugt wurden.

Zur Verriegelung in Vertikalrichtung an der ersten Seitenkante ist vorzugsweise vorgesehen, dass eine Oberseite der Feder im montierten Zustand an einer Unterseite der Oberlippe anliegt, um eine weitere formschlüssige Verriegelung zu bewirken.

Um eventuell vorhandenen Abrieb, der beim Verlegen der ersten Seitenkanten entstehen kann, aufzunehmen, ohne dass dieser die Paneele auseinander drückt, sind vorzugsweise die Feder und die Ausnehmung dergestalt ausgebildet, dass im montierten Zustand zwischen dem Vorderbereich der Feder und dem sich an die Oberlippe anschließenden Bereich der Ausnehmung ein Spalt vorhanden ist, in dem sich der Abrieb sammeln kann und der als Bewegungsraum der beiden Paneele aufeinander dient. Der Spalt verjüngt sich in Richtung auf den vorderen Absatz der Unterlippe, um einen sanften Übergang zwischen den Bereichen vollflächiger Anlage und Freiraum zum Bewegen und Ansammeln von Abrieb zu schaffen. Eventuell vorhandener Abrieb kann ebenfalls in einem Freiraum aufgenommen werden, der zwischen der Feder und der Oberseite der Paneele durch einen Hinterschnitt ausgebildet ist.

Um eine in Querrichtung wirksame Verriegelung zweier Paneele zu erreichen, ist vorzugsweise im hinteren Bereich der Feder eine im wesentlichen ebene Fläche in einem Winkel zur Horizontalen, vorzugsweise 45°, ausgebildet. Diese Fläche wechselwirkt mit einem korrespondierenden Vorsprung in der Nut der benachbarten Paneele und bewirkt eine Verriegelung in Querrichtung, so dass ein Herausgleiten senkrecht zu der ersten Seitenkante wirksam verhindert wird.

Durch die Beabstandung von Formschlusselementen an der zweiten Seitenkante in Quer- und Vertikalrichtung werden zwei räumlich voneinander getrennte Verriegelungsstellen an der zweiten Seitenkante, insbesondere der Querseite, geschaffen, wodurch eine sicherere Verriegelung aneinander gelegter und verlegter Paneele gewährleistet ist. Die Anordnung der Formschlusselemente an zwei verschiedenen Wandungen erhöht die Stabilität der gesamten Verbindung und verhindert durch Übereinandergleiten mehrerer hintereinander angeordneter Formschlusselemente eine Verformung der Formschlusselemente und gewährleistet die Wirksamkeit der Verriegelung.

Die zweite, im Winkel zur ersten Seitenkante verlaufende Seitenkante weist vorzugsweise eine von der Unterseite ausgehende, stufenförmige Ausfräsung mit einer inneren Wandung und einer äußeren Wandung auf. An diesen Wandungen ist jeweils ein sich in Querrichtung erstreckendes Formschlusselement ausgebildet, vorzugsweise ausgefräst, die in korrespondierende Hinterschneidungen einer von der Oberseite ausgehenden, stufenförmigen Ausfräsung des zu verbindenden zweiten Paneels eingreifen. Die von der Oberseite ausgehende, stufenförmige Ausfräsung weist ebenfalls eine innere und eine äußere Wandung auf, an denen die entsprechenden Hinterschneidungen ausgebildet sind, so dass es zu einer formschlüssigen Verriegelung in vertikaler Richtung an der zweiten Seitenkante kommen kann.

Die von der Unterseite ausgehende, stufenförmige Ausfräsung weist vorzugsweise einen in Richtung der Unterseite hervorstehenden Absatz auf, der eine im wesentlichen horizontal ausgerichtete Kopffläche ausbildet, wobei dieser Absatz eine in Querrichtung, senkrecht zu der zweiten Seitenkante wirksame Verriegelung bereitstellt. Die im Wesentlichen horizontal ausgerichtete Kopffläche dient zur Einstellung des minimalen Höhenversatzes und stellt eine relativ große Auflagefläche zur Einleitung vertikal wirkender Kräfte dar.

Eine Weiterbildung sieht vor, dass in die Kopffläche des Absatzes eine in Längserstreckung der zweiten Seitenkante ausgerichtete Auskehlung eingearbeitet ist. Durch diese Auskehlung wird eine Staubtasche geschaffen, in die beim Verlegen entstandener Abrieb oder Unsauberkeiten eingeschlossen werden können, ohne dass dies negative Auswirkungen auf die Verlegegenauigkeit hat. Die Auskehlung bewirkt weiterhin einen geringfügigen Federeffekt, so dass die Verriegelung an der zweiten Seitenkante unter einer gewissen Vorspannung steht.

Die Wandungen des Absatzes sind vorzugsweise zu der Kopffläche in einem spitzen Winkel ausgerichtet, was entweder das leichte Einführen in eine korrespondierende Ausnehmung der entsprechenden Ausfräsung des zweiten Paneels oder aber bei Ausbildung einer Hinterschneidung zu der Kopffläche eine zusätzliche Verriegelungswirkung zur Folge hat.

Es hat sich herausgestellt, dass eine Quererstreckung der Kopffläche in einem Bereich von 2mm bis 6mm sehr gute Haltbarkeitswerte und eine sehr gute Verriegelungswirkung bereitstellt, wobei vorzugsweise die Kopffläche das 0,25- bis 0,4-fache der gesamten Quererstreckung der stufenförmigen Ausfräsung aufweist.

Eine besonders wirksame und einfache Verriegelung an der zweiten Seitenkante ist vorzugsweise dann gegeben, wenn ein Formschlusselement über die Abschlusskante der Oberseite horizontal hervorragt. Dabei kann es zweckmäßig sein, dass zwischen der Oberseite und dem hervorragenden Formschlusselement eine Ausnehmung angeordnet ist, die die Abschlusskante des Paneels hinterschneidet, um eventuell vorhandenen Abrieb oder sich verformendes Material des Paneels aufzunehmen, so das eine möglichst passgenaue Verlegung mit minimaler Spaltweite ermöglicht wird, da kein abgeriebenes oder verformtes Material eine Sperrwirkung ausübt.

Die der zweiten Seitenkante gegenüberliegende Seitenkante des Paneels weist vorzugsweise eine von der Oberseite ausgehende, stufenförmige Ausfräsung mit einem in Richtung der Oberseite hervorstehenden Absatz auf. Dieser Absatz weist ebenfalls eine im Wesentlichen horizontal ausgerichtete Kopffläche auf, wobei im unteren Bereich der Absatzaußenwandung eine Hinterschneidung ausgebildet ist, die mit dem korrespondierenden Formschlusselement der inneren Wandung der aufzunehmenden Seitenkante korrespondiert. Die Anordnung der Ausnehmung im unteren Bereich der Absatzaußenwandung erhöht die Wirksamkeit der Verriegelung.

Eine Weiterbildung sieht vorzugsweise vor, dass zwischen der Absatzinnenwandung und der inneren Wandung der Ausfräsung eine horizontale Sockelfläche ausgebildet ist, die dergestalt ausgebildet ist, dass bei verlegten Paneelen die Kopffläche auf der Sockelfläche aufliegt und die Oberseiten der Paneele in einer Ebene liegen, was bedeutet, dass ein minimaler bzw. kein Höhenversatz zwischen den Paneelen vorliegt. Durch das Zusammenwirken horizontaler Sockelflächen und Kopfflächen ist eine besonders genaue Zuordnung und Einstellung des Höhenversatzes möglich, ebenso wird die Abwinkelneigung benachbarter Paneele verringert, was die Festigkeit der Verriegelung vergrößert.

Die Absatzinnenwandung der von der Oberseite ausgehenden Ausfräsung verläuft vorzugsweise parallel oder in einem flacheren Winkel als die korrespondierende Absatzinnenwandung des im verlegten Zustand eingreifenden Absatzes, um entweder eine präzise Anlage zu bewirken oder eine Bewegungskomponente für die beiden Paneele in Querrichtung aufeinander zu bereitzustellen.

Durch die vorzugsweise Ausbildung einer Hinterschneidung durch die Absatzinnenwandung zu der Kopffläche des entsprechenden Absatzes wird eine zusätzliche Verriegelungswirkung erzielt.

Um eine besonders einfache Verlegung zu bewirken, ist der nach oben vorstehende Absatz der von der Oberseite ausgehenden Ausfräsung vorzugsweise nicht uber die gesamte Länge der zweiten Seitenkante ausgebildet, sondern ist insbesondere an einem Endbereich der zweiten Seitenkante, der in Richtung zu der mit einer Feder versehenen ersten Seitenkante gerichtet ist, bis auf die Sockelfläche abgefräst oder nicht ausgebildet. Durch die Entfernung oder Nichtausbildung des hervorstehenden Absatzes wird das Einschwenken um die Achse parallel zu der ersten Seitenkante erleichtert, so dass eine Sperrwirkung durch die Formschlusselemente erst dann stattfindet, wenn die an der zweiten und der dieser gegenüberliegenden Seitenkante aneinander angrenzenden Paneele in einem spitzen Winkel zueinander liegen. Dies bedeutet, dass nur eine kurze Entfernung in Vertikalrichtung zurückgelegt werden muss, um die Paneele an der zweiten und dieser gegenüberliegenden Seitenkante vollständig zu verriegeln.

Vorteilhafterweise ist die erste Seitenkante an der Längsseite und die zweite Seitenkante an der Querseite des Paneels ausgebildet, so dass die Einschwenkbewegung über die Längsseite erfolgt. Auf diese Weise wird sichergestellt, dass eine große Verriegelungslänge mittels der sicheren und stabilen Einschwenkverriegelung erzielt wird. Alternativ ist vorgesehen, dass die Feder und korrespondierend dazu auf der gegenüberliegenden Seitenfläche die Nut an der Querseite ausgebildet ist und eine formschlüssige Verriegelung über das Einlegen in eine an der Längsseite eingebrachte Ausfräsung erfolgt.

Durch das Vorsehen korrespondierender Formschlusselemente an einer Absatzvorderseite sowie eine sich an einen Hinterschnitt und einen Auflagerbereich anschließende Wandung wird erreicht, dass eine zusätzliche Verriegelung in Vertikalrichtung bewirkt wird, wenn diese Formschlusselemente im montierten Zustand ineinandergreifen. Durch einen zweiten Verriegelungspunkt in vertikaler Richtung wird es ermöglicht, dass eine wirksame Verbindung bereits durch das Einlegen und Einschwenken um eine erste Seitenkante erfolgreich durchgeführt werden kann. Die Feder und die Nut selber erfordern dabei keine Ausbildung dergestalt, dass eine Vorspannung zwischen den Paneelen vorliegt, so dass das Profil insgesamt beim Verlegen weniger belastet wird. Dadurch wird zusätzlich erreicht, dass der Verlegevorgang als solcher vereinfacht wird.

In einer Weiterbildung ist es vorgesehen, dass das Formschlusselement an der Wandung einen Vorsprung und an der Absatzvorderseite eine korrespondierende Ausnehmung ist, die durch eine entsprechende Ausfräsung erzeugt wurden.

Zur Verriegelung in Vertikalrichtung an der ersten Seitenkante ist es vorgesehen, dass eine Oberseite der Feder im montierten Zustand an einer Unterseite der Oberlippe anliegt, um eine weitere formschlüssige Verriegelung zu bewirken.

Die parallele Ausbildung der Unterseite der Feder und der Oberseite der Unterlippe zu der Oberseite der Paneele ermöglicht eine großflächige Auflage des einen Paneels auf dem anderen Paneel, so dass eine geringe Flächenpressung in der Nut-Feder-Verbindung herrscht und ein sehr geringer Höhenversatz der Paneele zueinander verwirklicht werden kann.

Die Ausbildung der Ausnehmung als eine Nut mit einer Oberlippe und einer Unterlippe gewährleistet, dass eine sichere Zuordnung der zu verlegenden Paneele zueinander erfolgt, so dass ein minimaler Höhenversatz der Paneele erreicht werden kann, was ein Qualitätsmerkmal bei Fußbodenpaneelen ist. Die Feder ist in Querrichtung in der Ausnehmung verrastbar, wobei die Feder und die Ausnehmung im Querschnitt eine keilförmige Kontur aufweisen, um ein leichtes Einführen zu ermöglichen und eine gute Selbstzentrierung der Feder in der Nut zu erreichen.

Eine vorteilhafte Ausbildung der Erfindung sieht vor, dass das Fußbodenpaneel zumindest teilweise aus einem HDF- oder MDF-Werkstoff hergestellt wird. Alternativ dazu kann das gesamte Fußbodenpaneel aus einem OSB-Werkstoff hergestellt sein. Durch die Verwendung eines OSB-Werkstoffes wird eine Naturholzoptik, ebenso wie eine strukturierte Oberfläche erreicht. Ebenso kann die Oberseite des Paneels keine Dekorschicht aufweisen, sondern aus einem Holzwerkstoff hergestellt sein. Die Struktur des Holzwerkstoffes kann eine Dekorschicht überflüssig machen, so dass als Oberseite beispielsweise auch eine Lage Holz, Holzfasern oder Holzschnitzel aufgebracht sein kann. Ebenfalls kann das Paneel vollständig oder teilweise aus einem Kunststoff ausgebildet sein, wobei vorzugsweise der Bereich der Verbindungsmittel mit Feder und Ausnehmung (Nut) aus einem Kunststoff hergestellt ist.

Nachfolgend wird die Erfindung anhand der beigefügten Figuren näher erläutert. Gleiche Bezugszeichen in verschiedenen Figuren bezeichnen gleiche Objekte. Es zeigen:
- Figur 1 -: eine Querschnittsansicht eines Fußbodenpaneels mit einer ersten Seitenkante;
- Figur 2 -: zwei miteinander verbundene Paneele an der Verbindungsstelle im Teilquerschnitt;
- Figur 3 -: ein Fußbodenpaneel in Querschnittsansicht mit einer zweiten Seitenkante;
- Figur 4 -: zwei miteinander verbundene Paneele an einer zweiten Verbindungsstelle im Teilquerschnitt;
- Figur 4a -: eine Variante zu Figur 4;
- Figur 5 -: eine alternative Ausgestaltung der zweiten und korrespondierenden, gegenüberliegenden Seitenkante im Teilquerschnitt;
- Figuren 6 bis 13 -: Varianten der Ausgestaltung der Nut und Feder sowie eingeschobener Verriegelungselemente;
- Figuren 14 bis 16 -: Varianten des Profils an der ersten Seitenkante im Querschnitt; sowie
- Figuren 17 bis 19 -: Querschnittsansichten eines Paneels mit einer alternativen Profilgestaltung.

Figur 14 bzw. 15 zeigt ein erfindungsgemäßes Fußbodenpaneel. Die weiteren dargestellten Paneele sind Beispiele, die das Verständnis der Erfindungerleichten.

Figur 1 zeigt ein Fußbodenpaneel 1, die aus einer mitteldichten oder hochverdichteten Faserplatte (MDF oder HDF) besteht. An ihrer Oberseite 15 ist das Fußbodenpaneel 1 mit einer Dekorschicht 16 versehen, die beispielsweise durch eine eine Holzmaserung aufweisende Papierlage gebildet sein kann, die mit einer als Verschleißschutz dienenden Kunstharzschicht überzogen ist. An der Unterseite 7 kann eine Schalldämmlage 8 aufgeklebt sein, um die Trittschalleigenschaften der verlegten Fußbodenpaneele zu verbessern. Alternativ zu der Verwendung einer HDF- oder MDF-Platte kann das Paneel 1 aus einem OSB-Werkstoff (orientated strands board) gefertigt werden. An einer ersten Seitenkante, vorzugsweise an der Längsseite des Paneels 1, ist das Paneel 1 mit einer Feder 10 und an der gegenüberliegenden Seite mit einer Nut 3 versehen. Die Nut 3 und die Feder 10 verlaufen über die volle Länge der Seitenkante. An der Feder 10 ist eine nach außen ragende, abgerundete Nase vorgesehen, die in einen abgerundeten Vorderbereich 11 übergeht. An diesen Vorderbereich 11 schließt sich an der Unterseite der Feder 10 ein abgeflachter, im verlegten Zustand im wesentlich horizontal verlaufender Abstützbereich 12 an, über den sich das Paneel 1 auf einer korrespondierenden Fläche der Nut 3 eines zweiten Paneels 2, wie in Figur 2 gezeigt, abstützt.

An den Abstützbereich 12 schließt sich eine schräge Fläche 13 an, die mit einem korrespondierenden Vorsprung 5 der entsprechenden Nut 3 des zweiten Paneels 2 eine Verriegelung in Querrichtung Q bewirkt. Im montierten Zustand greift die Feder 10 in einen durch eine Oberlippe 4 der Nut 3 gebildeten Hinterschnitt ein, so dass entlang der ersten Seitenkante auch eine Verriegelung in vertikaler Richtung V erfolgt. Der Vorsprung 5 wird durch einen die Nut 3 abschließenden Absatz 9 gebildet, auf dessen Oberseite eine horizontal verlaufende Fläche ausgebildet ist. Diese Fläche dient als Abstützung für einen Auflagebereich 14, der sich an die schräg verlaufende Fläche 13 an der Nut 10 anschließt. Durch den Abstützbereich 12 und den Auflagebereich 14 wird eine verhältnismäßig große Auflagefläche bereitgestellt, auf der die beiden Paneele 1, 2 im verbundenen Zustand aufeinander liegen. Die abgeschrägte Fläche 13 bewirkt, in Verbindung mit den Vorsprung 5, bei einer von oben einwirkenden Kraftkomponente eine Bewegungskomponente in Querrichtung aufeinander zu, so dass im verriegelten Zustand bei einer von oben einwirkenden Kraftkomponente der Spalt zwischen den beiden Paneelen 1, 2 verringert wird.

Der Absatz 9 ist so ausgebildet, dass in Querrichtung Q kein Kontakt zwischen einer vertikal verlaufenden Fläche des Absatzes und einer gegenüberliegenden, ebenfalls vertikal verlaufenden Fläche der ersten Seitenkante, besteht. Es liegt also ein Freiraum 30 vor, so dass hier keine ungewollte Sperrwirkung und damit kein Spalt zwischen den beiden Paneelen 1, 2 an der Oberseite 15 vorliegen kann.

Zwischen der Feder 10 und der Oberseite 15 des Paneels 1 ist ein Hinterschnitt 17 ausgebildet, der im montierten Zustand einen Freiraum 18 ausbildet, in dem Abrieb oder nicht entfernte Späne aus dem Herstellungsprozess aufgenommen werden können. Ebenfalls ist eine entsprechende Ausbildung des abgerundeten Vorderbereiches 11 vorgesehen, so dass an der Spitze der Feder 10 im montierten Zustand ebenfalls ein Freiraum 19 ausgebildet wird, der als Staubtasche wirken kann.

Das Verlegen und Verriegeln zweier Paneele 1, 2 mit einem solchen Profilbild erfolgt, in dem das erste Paneel 1 mit der Feder 10 winklig zu dem zweiten Paneel 2 angesetzt wird und die Feder 10 in die Nut 3 des zweiten Paneels 2 eingelegt wird. Anschließend wird das abgewinkelte erste Paneel 1 um eine Achse parallel zu der Längsrichtung der ersten Seitenkante verschwenkt, vorliegend in Uhrzeigerrichtung, so dass der abgerundete Vorderbereich 11 in der Nut 3 entlanggleitet, bis der Abstützbereich 12 auf der korrespondierenden Fläche der Nut 3 plan aufliegt. In diesem Zustand, wie in der Figur 2 gezeigt ist, ist durch den Hinterschnitt der Oberlippe 4 und den Vorsprung 5 des Absatzes 9 eine wirksame Verriegelung in Vertikalrichtung V und Querrichtung Q erreicht.

Um nicht nur an zwei gegenüberliegenden Seitenkanten eines Paneels eine Verriegelung mit einem anderen Paneel zu ermöglichen, ist an einer zweiten Seitenkante, die in einem Winkel, vorzugsweise einem rechten Winkel zu der ersten Seitenkante verläuft, ein Profil ausgebildet, das in der Figur 3 dargestellt ist. Auch hier sind an gegenüberliegenden Seitenkanten korrespondierende Profile ausgebildet, deren Zusammenwirkung in der Figur 4 dargestellt ist:

Figur 3 zeigt ein solches Profil an einer zweiten Seitenkante im Querschnitt, wobei diese vorzugsweise an der Querseite an dem Paneel ausgebildet ist. Von der Unterseite 7 ausgehend ist eine stufenförmige Ausfräsung 20 in das Paneel 2 eingearbeitet, die eine innere Wandung 21 und eine äußere Wandung 22 ausbildet. Sowohl an der inneren Wandung 21 als auch an der äußeren Wandung 22 sind Formschlusselemente 23, 24 ausgebildet, hier ausgefräst, die in Gestalt von Vorsprüngen in entsprechende Hinterschneidungen 230, 240 einer korrespondierenden Ausnehmung 200 eines zweiten Paneels 1 eingreifen, In der Ausfräsung 20 ist ein Absatz 25 ausgebildet, der in Richtung auf die Unterseite 7 hervorsteht, wobei die Absatzaußenwandung von der Außenwandung 22 gebildet wird und die Absatzinnenwandung 27 in dem dargestellten Ausführungsbeispiel einen sich nach oben erweiternden Querschnitt ausbildet. Die Unterseite des Absatzes 25 bildet eine Kopffläche 26, die parallel zu der Oberseite 15 des Paneels 2 verläuft und auf der sich das Paneel 2 im montierten Zustand über eine korrespondierende Sockelfläche 280 einer entsprechenden Ausnehmung 200 eines zweiten Paneels 1 abstützt.

Alternativ zu der dargestellten Ausführungsform ist es vorgesehen, dass die Innenfläche 27 im Wesentlichen parallel zu der Außenwandung 22 verläuft, so dass die Absatzinnenwandung 27 zu der Kopffläche 26 einen Hinterschnitt bildet. Ebenfalls ist es vorgesehen, dass neben einer wesentlichen geraden Ausbildung der Außenwandung 22 in einem spitzen Winkel α zu der Vertikalen die Außenwandung 22 eine gerundete Form oder einen vertikalen Verlauf aufweist. Dabei ist es erforderlich, dass das Formschlusselement 24 über die Abschlusskante 28 der Oberseite 15 hervorsteht, um eine formschlüssige Verriegelung mit dem zweiten Paneel 1 durchzuführen.

Oberhalb des Formschlusselementes 24 ist eine Ausnehmung 29 ausgebildet, die als Staubtasche wirkt.

Sofern die Absatzinnenwandung 27 als eine Hinterschneidung zu der Kopffläche 26 ausgebildet ist, wird eine zusätzliche Verriegelung in vertikaler Richtung bereitgestellt, insbesondere wenn die korrespondierende Absatzinnenwandung 270 des nach oben gerichteten Absatzes 250 ebenfalls als Hinterschneidung ausgebildet ist. Eine formschlüssige Verriegelung findet dann durch ein leichtes Aufbiegen bzw. eine elastische Verformung der Profile statt, so dass die Formschlusselemente 23, 24 und die Hinterschneidung durch die Absatzinnenwandung 27 mit den korrespondierenden Hinterschneidungen 230, 240 und der Hinterschneidung durch die Absatzinnenwandung 270 wirksam in Eingriff treten können.

Die von der Oberseite 15 ausgehende Ausfräsung 200 ist dergestalt ausgebildet, dass sie das gegenüberliegende Profil aufnehmen kann, so dass die Kopffläche 26 einerseits vollständig plan auf der Sockelfläche 280 aufliegt, andererseits die Oberflächen 15 der beiden Paneele 1, 2 im montierten Zustand, wie es in der Figur 4 dargestellt ist, in einer Ebene abschließen und möglichst bündig aneinander liegen. Durch die Ausnehmung 29 oberhalb des Formschlusselementes 24 wird ein Freiraum 290 geschaffen, der als Staubtasche dient, gleiches gilt für den Freiraum 300, der durch eine entsprechende Positionierung der Innenwandung 210 der Ausfräsung 200 gebildet wird.

Wie in der Figur 4 gut zu erkennen ist, ist eine wirksame Verriegelung sowohl in Querrichtung Q als auch in Vertikalrichtung V gegeben, wobei die Verriegelung in Querrichtung formschlüssig durch die Absätze 25, 250 realisiert wird. Eine Verriegelung in Vertikalrichtung V erfolgt durch die Verriegelungselemente 23, 24, die formschlüssig in die Hinterschneidungen 230, 240 eingreifen, wobei die Formschlusselemente 23, 24 an voneinander beabstandeten Wandungen 21, 22 angeordnet sind. Darüber hinaus sind die Formschlusselemente 23, 24 auf unterschiedlichen Vertikalniveaus angeordnet, so dass sich ein oberer Verriegelungspunkt und ein unterer Verriegelungspunkt ausbilden. Der oberer Verriegelungspunkt wird durch das Formschlusselement 24 und die Hinterschneidung 240, der untere Verriegelungspunkt durch das Formschlusselement 23 und die Hinterschneidung 230 gebildet.

Der nach oben gerichtete Absatz 250 ist nicht über die gesamte Länge der zweiten Seitenkante ausgebildet, sondern ist über einen Bereich bis auf die Sockelfläche 280 abgefräst, wobei diese Abfräsung in Richtung auf die erste Seitenkante mit einer Feder 10 liegt. Durch diese Ausfräsung bzw. Nichtausbildung des Absatzes 250 kann bei einem Verlegen das zunächst winklig eingelegte Paneel weiter nach unten abgesenkt werden, bevor durch eine impulsartige Montagebewegung nach unten eine endgültige Verriegelung über die zweite Seitenkante, vorzugsweise die Querseite, erfolgt.

Zwischen der Kopffläche 260 des Absatzes 250 und der entsprechenden Fläche der Ausfräsung 20 ist im montierten Zustand ein Freiraum vorhanden, der notwendig ist, damit das Formschlusselement 23 die Hinterschneidung 230 hintergreifen kann. Ebenfalls dient dieser Freiraum als eine Staubtasche.

Neben der Ausbildung eines Paneels mit einer Nut 3 an einer Seitenkante, die eine Oberlippe 4 und eine Unterlippe 6 aufweist, kann durch eine entsprechende Profilgestaltung auch auf eine Unterlippe 6 verzichtet werden, sofern auf andere Art und Weise eine Verriegelung in Querrichtung Q und Vertikalrichtung V sichergestellt ist. Diese Verriegelung erfolgt so, dass keine Bewegung in Richtung der Doppelpfeile im verriegelten Zustand möglich ist.

Durch das vorgestellte Profil sowie die beschriebene Verlegeweise ist es möglich, Paneele leicht und schnell zu verlegen. Das Profil hat weiterhin den Vorteil, dass über die besondere Ausgestaltung der Feder 10 und der Nut 3 einerseits ein leichtes Einschwenken und Verriegeln, andererseits eine stabile Auflage und damit die Möglichkeit einer möglichst präzisen Einstellung des Höhenversatzes gegeben ist. Ebenfalls ist eine sichere Verriegelung der ersten Seitenkanten in Vertikalrichtung V und Querrichtung Q gegeben, und dieses Profil lässt sich besonders gut in OSB-Paneele einfräsen.

Die Profilausgestaltung an der zweiten Seitenkante ermöglicht eine besonders haltbare formschlüssige Verriegelung an den zweiten Seitenkanten, vorzugsweise den Querseiten der Paneele, ohne dass aufwendige Zusatzeinrichtungen oder besondere Fertigkeiten bei der Montage notwendig wären. Neben den versetzt angeordneten Formschlusselementen verhindert die große Auflagefläche eine Verwinkelung und dadurch ein leichtes Öffnen der Verriegelung an der zweiten Seitenkante. Darüber hinaus wird durch die formschlüssige Verriegelung, bei der ein charakteristisches Geräusch entsteht, dem Nutzer der Paneele angezeigt, dass eine wirksame Verriegelung stattgefunden hat.

Das Profil der Figur 4a entspricht im Wesentlichen dem der Figur 2, durch das eine wirksame Verriegelung sowohl in Querrichtung Q als auch in Vertikalrichtung V gegeben ist. In der Figur 4a ist weiterhin gut zu erkennen, dass in der Kopffläche 26 des Absatzes 25 eine Auskehlung 26' ausgearbeitet ist, die sich über die gesamte Länge der Seitenkante erstreckt. Die Auskehlung 26' dient als Staubtasche sowie als Materialschwächung, so dass ein gewisser Federeffekt bei der Verriegelung der beiden Paneele 1, 2 vorliegt.

Die Profilausgestaltung der Figuren 5 bis 13 an der zweiten Seitenkante ermöglicht eine besonders haltbare formschlüssige Verriegelung an der zweiten und dieser gegenüberliegenden Seitenkante, vorzugsweise den Querseiten der Paneele, ohne dass aufwendige Zusatzeinrichtungen oder besondere Fertigkeiten bei der Montage notwendig wären. Neben den versetzt angeordneten Formschlusselementen verhindert die große Auflagefläche eine Verwinkelung und dadurch ein leichte Öffnen der Verriegelung an der dritten Seitenkante. Darüber hinaus wird durch die formschlüssige Verriegelung, bei der ein charakteristisches Geräusch entsteht, dem Nutzer der Paneele angezeigt, dass eine wirksame Verriegelung stattgefunden hat.

Figur 5 zeigt eine Ausgestaltung der zweiten und dieser gegenüberliegenden Seitenkante der Paneele 1, 2, wobei beide Paneele mit jeweils einer Feder 51, 52 und einer Nut 61, 62 ausgebildet sind. Die Federn 51, 52 und die Nuten 61, 62 sind in der Höhe versetzt zueinander dergestalt angeordnet, dass die Federn 51, 52 in die entsprechenden Nuten 62, 61 eingreifen können, um so eine Verriegelung in Querrichtung Q zu bewirken. Die Paneele werden zur Realisierung einer entsprechenden Verriegelung zunächst an den ersten Seitenkanten verriegelt und dann in Querrichtung Q zueinander verschoben, bis die dargestellte Endposition unter Bildung einer minimalen Stoßfuge 73 erzielt ist.

Die Fugen 61, 62 sind durch je eine erste Lippe 63, 64 und je eine zweite Lippe 65, 66 gebildet, wobei bei dem ersten Paneel 1 die zweite Lippe 65 über die erste Lippe 63 in Querrichtung Q hinausragt. Bei dem zweiten Paneel 2 ist dies umgekehrt, die erste Lippe 64 ragt über die zweite Lippe 66 in Querrichtung Q hinaus, wobei die jeweils herausragenden Lippen 64, 65 in die Unterseite bzw. Oberseite der Federn 52, 51 übergehen.

In dem dargestellten Ausführungsbeispiel ist in die untere, zweite Lippe 65 des ersten Paneels sowie die obere, erste Lippe 64 des zweiten Paneels je eine korrespondierende, rinnenförmige, im Querschnitt halbkreisförmige Ausnehmung 71, 72 eingefräst, die im dargestellten, montierten Zustand einen Kanal 75 ausbilden. In diesen Kanal 75 ist ein separates Verriegelungselement 80, vorzugsweise aus Kunststoff, eingeschoben, so dass eine formschlüssige Verriegelung in Querrichtung Q bewirkt wird. Durch eine elastische Ausgestaltung des Verriegelungselementes 80 sowie eine geringfügige Überdimensionierung kann erreicht werden, dass die Paneele 1, 2 zueinander verspannt werden, so dass die Stoßfuge 73 stets minimal klein gehalten werden kann. Dadurch wird eine Vorspannung zwischen den Paneelen 1, 2 nach dem Verlegen durch das Einschieben des Verriegelungselementes 80 bewirkt, was eine sichere Zuordnung der Paneele 1, 2 zueinander sowie einen minimalen Oberflächenversatz zur Folge hat. Ebenfalls wird die Stoßfuge 73 geschlossen gehalten, so dass kein Schmutz oder keine Feuchtigkeit eindringen kann und den Kern der Paneele 1, 2 aufweicht.

Die Ausnehmungen 71, 72 sind so angeordnet, dass der Kanal 75 bzw. das Verriegelungselement 80 parallel und unterhalb der Stoßfuge 73 verläuft, wodurch einerseits eine optimale Fertigungsmöglichkeit aufgrund der nahezu symmetrischen Ausbildung gegeben ist, da eine Ausfräsung nur teilweise innerhalb der entsprechenden Nuten 61, 62 erfolgen muss, andererseits ist noch genügend Material zur Aufnahme entsprechender Kräfte in dem Paneelwerkstoff vorhanden.

Die Figur 6 zeigt eine Variante der Profilgestaltung an der zweiten und dieser gegenüberliegenden Seitenkante der Paneele 1, 2, wobei an dem ersten Paneel 1 eine Feder 51 und an dem zweiten Paneel eine Nut 62 entlang der jeweiligen Seitenkanten ausgebildet ist. Sowohl in die Oberseite der Feder 51 als auch in die erste Lippe 64 der Nut 62 sind im Querschnitt halbrunde Ausnehmungen eingefräst, die beim Zusammenfügen der beiden Paneele 1, 2 einen zylindrischen Kanal 75 ergeben. In diesen Kanal 75 kann ein auf die entsprechende Länge zugeschnittener, aus Kunststoff extrudierter Schlauch als Verriegelungselement 80 eingeschoben werden, so dass über das Verriegelungselement 80 eine Verriegelung in Querrichtung Q stattfindet. Die Nut 62 und Feder 51 verriegeln die Paneele 1, 2 in vertikaler Richtung.

In der Figur 7 ist eine Variante der Figur 6 dargestellt, bei der die entsprechenden Ausnehmungen 71, 72 an der Unterseite der Feder 51 bzw. der zweiten Lippe 66 der Nut 62 ausgebildet sind. Die Ausnehmungen 71, 72 sind korrespondierend zueinander ausgebildet, so dass ein sechseckiges Verriegelungselement 80 in den entsprechend ausgebildeten Kanal 75 ausgebildet ist. Der Kanal 75 ist in der Figur 9 dargestellt, die korrespondierende Ausgestaltung der Ausnehmungen 71, 72 sowie der Nut 62 und der Feder 51 gemäß Figur 6 sind in der Figur 8 dargestellt.

Das Verlegen der Paneele 1, 2 mit einer Profilausgestaltung gemäß der Figuren 5 bis 9 an den zweiten und diesen gegenüberliegenden Seitenkanten erfolgt, indem zunächst an der ersten Seitenkante eines Paneels in eine dieser gegenüberliegende Seitenkante eingelegt und verschwenkt wird, bis die an den zweiten und diesen gegenüberliegenden Seitenkanten zu verbindenden Paneele in einer Ebene liegen. Anschließend werden die Paneele entlang der ersten Seitenkante aufeinander zu verschoben, bis die Paneele aneinanderliegen und eine minimale Stoßfuge 73 bilden. Gleichzeitig wird durch die Ausnehmungen 71, 72 ein Kanal 75 gebildet, in den ein entsprechend geformtes Verriegelungselement 80 eingeschoben wird. Auf diese Weise wird eine wirksame Verriegelung in vertikaler Richtung sowie in Querrichtung Q bewirkt.

Nach Entfernen des Verriegelungselementes 80 kann ohne Zerstörung der Profile eine Demontage der Paneele vorgenommen werden, so dass eine beliebige Anzahl an Verlegeoperationen durchgeführt werden kann. Eine solche Ausgestaltung der Verriegelung eignet sich insbesondere für Elemente des Messebaus.

In den Figuren 12 und 13 sind weitere Ausgestaltungen der Ausnehmungen 71, 72 dargestellt, die ebenfalls mit dem oben beschriebenen Verfahren verlegt werden können. In Figur 12 hat der Kanal 75 eine dreieckige Querschnittsform, wobei die oberer Ausnehmung 72 den Querschnitt eines gleichschenkligen Trapezes aufweist und die untere Ausnehmung 71 in der Feder 51 eine dreieckige Ausformung hat. Das Verriegelungselement 80 ist V-förmig ausgebildet und kann durch eine elastische Vorspannung eine entsprechende Kraftkomponente in Querrichtung Q bewirken, so dass die Paneele 1, 2 aufeinander zu bewegt werden.

In der Figur 13 sind jeweils zwei im Querschnitt dreieckige Ausfräsungen 71, 72 in die Feder 51 bzw. Nut 62 eingefräst, und das Verriegelungselement 80 hat einen X-förmigen Querschnitt. Durch das Einschieben der Verriegelungselemente 80 gemäß der Figuren 12 und 13 werden die Schenkel zusammengedrückt und halten zusätzlich die Stoßfuge 72 eng beieinander und damit dicht gegenüber Schmutz und Feuchtigkeit. Um das Einschieben zu erleichtern, sind die Verriegelungselemente 80 an ihren Enden verjüngt ausgebildet.

In den Figuren 10 und 11 sind die Nut 62 und die Feder 51 dergestalt ausgebildet, dass eine Verriegelung bei Ineinandergreifen von Nut 62 und Feder 51 in Querrichtung Q erfolgt. An den vertikalen Kanten der Nut 62 und Feder 51 sind entsprechende Ausnehmungen eingefräst, in die ein Verriegelungselement 80 eingeschoben werden kann. In der Figur 10 sind diese Ausnehmungen dergestalt ausgebildet, dass ein rechteckiges Verriegelungselement 80 eingeschoben ist.

In der Figur 11 ist eine Variante der Figur 10 dargestellt, bei der der Kanal 75 in Kreisform ausgebildet ist. Durch eine solche Ausgestaltung der zweiten und dieser gegenüberliegenden Seitenkante der Paneele 1, 2 erfolgt eine wirksame Verriegelung in Querrichtung Q bereits durch das Einlegen der Feder 51 in die Nut 62. Durch die dargestellte Geometrie wird eine sehr hohe Auflagefläche bereitgestellt, so dass Kräfte gut aufgenommen und abgeleitet werden können. Ebenfalls sind die Ausnehmungen 71, 72 relativ leicht zu fertigen, insbesondere auszufräsen, und für beide Seitenkanten wird nur ein Werkzeug benötigt.

Weiterhin wird bei entsprechender Ausgestaltung der Verriegelungselemente 80 ein Druck aufgebaut, der die Paneele 1, 2 aufeinander zu bewegt und verspannt. Die sichere Verriegelung in Vertikalrichtung V ist ebenfalls gewährleistet.

Die Verriegelungselemente 80 und die Nuten und Federn können auch abweichende Geometrien aufweisen, wobei durch das Verriegelungselement oder die Verriegelungselemente diejenige Bewegungskomponente eliminiert wird, die nicht durch die Feder-Nut-Verbindung blockiert ist. Vorteilhafterweise bewirkt das Verriegelungselement eine Verspannung der Paneele zueinander, so dass die Stoßfuge minimiert wird. Der Kanal zum Einlegen des Verriegelungselementes kann dabei über die gesamte Fugenbreite oder Nutbreite verlaufen, lediglich korrespondierende Formschlusselemente müssen vorhanden sein, um eine Verriegelung zu bewirken.

Figur 14 zeigt ein erfindungsgemäßes Fußbodenpaneel 1, das aus einer mitteldichten oder hochverdichteten Faserplatte (MDF oder HDF) besteht. An der Oberseite 15 ist das Fußbodenpaneel 1 mit einer Dekorschicht 16 versehen, die beispielsweise durch eine eine Holzmaserung aufweisende Papierlage gebildet sein kann, die mit einer als Verschleißschutz dienenden Kunstharzschicht überzogen ist. An der Unterseite 7 kann eine Schalldämmlage aufgeklebt sein, um die Trittschalleigenschaften der verlegten Fußbodenpaneele zu verbessern. Alternativ zu der Verwendung einer HDF- oder MDF-Platte kann das Paneel 1 aus einem OSB-Werkstoff (orientated strands board) gefertigt werden, wobei hier auf eine Dekorschicht 16 verzichtet werden kann. An einer ersten Seitenkante, vorzugsweise an der Längsseite des Paneels 1, ist das Paneel 1 mit einer Feder 10 und an der gegenüberliegenden Seitenkante mit einer Ausnehmung 3 versehen.

Die Ausnehmung 3 und die Feder 10 verlaufen über die volle Länge der Seitenkanten. An der Feder 10 ist eine nach außen ragende, mit einer Spitze versehende Nase vorgesehen, die in einen Vorderbereich übergeht, der eine bogenförmige Kontur aufweist. An diesen Vorderbereich der Feder 10, der einen Hinterschnitt 13 ausbildet, schließt sich ein Auflagerbereich 14 an, der in einem Winkel µ zur Oberseite 15 der Paneele 1 geneigt ausgebildet ist.

An den Auflagerbereich 14 schließt sich eine im wesentlichen vertikal ausgerichtete Wandung 111 an.

Der Hinterschnitt 13 bewirkt, wie in Figur 15 gezeigt, eine Verriegelung in Querrichtung Q, in dem eine formschlüssige Verriegelung mit einem korrespondierenden Absatz 9 der Ausnehmung 3 hergestellt wird. Im montierten Zustand greift die Feder 10 in einen durch eine Oberlippe 4 der Ausnehmung 3 gebildeten Hinterschnitt ein, so dass die Oberseite 120 der Feder 10 an einer Unterseite 40 der Oberlippe anliegt und eine Verriegelung in vertikaler Richtung entlang der ersten und der dazu gegenüberliegenden Seitenkante erfolgt. Der Absatz 9 ist an einer Unterlippe 6 der Ausnehmung 3 ausgebildet und schließt diese ab, wobei auf der Oberseite des Absatzes 9 eine geneigte Absatzoberfläche 5 ausgebildet ist, die als Abstützung für den Auflagerbereich 14 dient. Den Abschluss des Paneels bildet eine im Wesentlichen vertikal verlaufende Absatzvorderseite 81, die über eine Rundung in die Absatzoberseite 5 übergeht.

Durch die Absatzoberseite 5 und den Auflagerbereich 14 wird eine relativ große Auflagefläche bereitgestellt, auf der die beiden Paneele 1, 2 im verbundenen Zustand aufeinander liegen. Die Abschrägung um den Winkel µ bewirkt, dass bei einer vertikalen Belastung eine Bewegungskomponente in Querrichtung Q aufeinander zu erzeugt wird, so dass im verriegelten Zustand bei einer von oben einwirkenden Kraftkomponente der Spalt zwischen den beiden Paneelen 1, 2 verringert wird und die ursprüngliche Verriegelung durch Einlegen und Einschwenken eines ersten Paneels in ein zweites Paneel ohne eine Vorspannung erfolgen kann.

Der Absatz 9 ist so ausgebildet, dass an der Absatzvorderseite 81 eine Ausnehmung 311 ausgebildet ist, in die, wie in der Figur 15 ersichtlich, ein korrespondierender Vorsprung 300 an der Wandung 111 der ersten Seitenkante eingreift. Die Ausnehmung 311 bildet einen Hinterschnitt, so dass durch ein formschlüssiges Eingreifen des Vorsprunges 300 in die Ausnehmung 311 eine Verriegelung in Vertikalrichtung V ausgebildet wird. Oberhalb der gerundeten Verbindung von der Absatzoberseite 5 zu der Absatzvorderseite 8.1 ist im montierten Zustand ein Freiraum 180 ausgebildet, der eine gewisse Bewegung des Paneels 1 in Richtung auf das zweite Paneel 2 bei einer vertikalen Belastung zulässt. Ebenfalls können sich in diesem Freiraum 180 Späne sammeln. Die Unterseite des Vorsprunges 300 liegt auf einer korrespondierenden Schräge der Ausnehmung 311 auf, so dass eine präzise Winkelzuordnung der Paneele 1, 2 gewährleistet ist. Neben der formschlüssigen Verriegelung an der Oberseite 120 der Feder 10 wird durch die Ausbildung der Formschlusselemente 300, 311 ein zweiter Verriegelungspunkt in vertikaler Richtung bereitgestellt, so dass eine erhöhte Sicherheit gegen ein ungewolltes Zurückschwenken des ersten Paneels 1, vorliegend entgegen dem Uhrzeigersinn, verhindert wird

Zwischen der Feder 10 und der Oberseite 15 des Paneels 1 ist ein Hinterschnitt 17 ausgebildet, der sich an eine im rechten Winkel zu der Oberseite 15 verlaufende Kante anschließt. Der Hinterschnitt 17 bildet im montierten Zustand einen Freiraum aus, in dem Abrieb oder nicht entfernte Späne aus dem Herstellungsprozess aufgenommen werden können. Ebenfalls ist eine entsprechende Ausbildung des runden Vorderbereiches der Feder 10 vorgesehen, so dass die Feder 10 im montierten Zustand ebenfalls einen Spalt 19 ausbildet, der als Staubtasche und Bewegungsraum wirken kann.

Das Verlegen und Verriegeln zweier Paneele 1, 2 mit einem solchen Profilbild erfolgt, indem das erste Paneel 1 mit der Feder 10 winklig zu dem zweiten Paneel 2 angesetzt und die Feder 10 in der Ausnehmung 3 des zweiten Paneels 2 eingelegt wird. Anschließend wird das abgewinkelte erste Paneel 1 um eine Achse parallel zu der Längsrichtung der ersten Seitenkante verschwenkt, vorliegend in Uhrzeigerrichtung, so dass der mit einer runden Kontur versehene Vorderbereich der Feder 10 in der korrespondierend gestalteten Ausnehmung 3 entlanggleitet, bis die Oberseite 120 der Feder 10 an der korrespondierten Unterseite 40 der Oberlippe 4 anliegt. In diesem Zustand, wie in der Figur 15 gezeigt ist, ist durch den Hinterschnitt der Oberlippe 4 und den Absatz 9 eine wirksame Verriegelung in Vertikalrichtung V und in Querrichtung Q erreicht.

Figur 16 zeigt ein Fußbodenpaneel 1 gemäß einer Variante in der Profilgestaltung der ersten Seitenkante, wobei das Paneel mit einer Feder 10 und an der gegenüberliegenden Seite mit einer korrespondierend ausgebildeten Nut 3 versehen. Die Nut 3 und die Feder 10 verlaufen über die volle Länge der Seitenkante. An der Feder 10 ist eine nach außen ragende, abgerundete Nase vorgesehen, an die sich die Unterseite 12 der Feder 10 mit einem abgerundeten Konturverlauf anschließt. Der Radius dieser Kontur ist über zumindest 90 Umfangsgrad konstant und ermöglicht so ein einfaches Eingleiten der Feder 10 in die Nut 3.

Im montierten Zustand greift die Feder 10 in einen durch die Oberlippe 4 der Nut 3 gebildeten Hinterschnitt ein, so dass entlang der ersten Kante eine Verriegelung in vertikaler Richtung V erfolgt. Die Verriegelung in Querrichtung Q erfolgt durch das formschlüssige Anliegen der Unterseite 12 der Feder 10 an einem Absatz 9, der die Nut 3 abschließt. Auf der Oberseite des Absatzes 9 ist eine horizontal verlaufende Fläche ausgebildet, die als Abstützung für einen Auflagerbereich 14 dient.

Figuren 17 und 18 zeigen ein Fußbodenpaneel 1 mit einer alternativen Profilgestaltung. Auch hier ist das Paneel 1 mit einer Feder 10 und an der gegenüberliegenden Seitenkante mit einer Ausnehmung 3 versehen. Die Ausnehmung 3 und die Feder 10 verlaufen über die volle Länge der einander gegenüberliegenden Seitenkanten. An der Feder 10 ist eine nach außen ragende, mit einer senkrechten Vorderseite versehende Spitze 101 vorgesehen, wobei die Feder 10 eine nach oben ansteigende, keilförmige Kontur aufweist. Von der Spitze 101 der Feder 10 verläuft eine waagerechte Unterseite 12, an die sich ein Hinterschnitt 13 anschließt, der durch eine geneigte, geradlinige Wandung 130 ausgebildet ist, die in einem Winkel β zu der Oberseite 15 geneigt verläuft. Ein sich an die Wandung 130 anschließender Auflagerbereich 14 verläuft parallel zu der Oberseite 15 der Paneele 1, und bietet eine günstige Auflagefläche zur Aufnahme vertikaler Kräfte. Der Auflagerbereich 14 wird paneelseitig durch eine leicht zu der Vertikalen geneigte Wandung 111 begrenzt, wobei der Winkel λ ein spitzer Winkel ist.

Der Hinterschnitt 13 bewirkt, wie in Figur 19 gezeigt, eine Verriegelung in Querrichtung Q, in dem eine formschlüssige Verriegelung mit einem korrespondierenden Absatz 9 der Ausnehmung 3 hergestellt wird. Im montierten Zustand greift die Feder 10 in einen durch eine Oberlippe 4 der Ausnehmung 3 gebildeten Hinterschnitt ein, so dass eine geradlinige, vorliegend geneigte Oberseite 120 der Feder 10 an einer Unterseite 40 der Oberlippe 4 anliegt und eine Verriegelung in vertikaler Richtung V entlang der ersten und dazu gegenüberliegenden Seitenkante erfolgt. Der Absatz 9 ist an einer Unterlippe 6, die eine waagerechte Oberseite 60 aufweist, der Ausnehmung 3 ausgebildet und schließt diese ab, wobei auf der Oberseite des Absatzes 9 eine waagerechte Absatzoberfläche ausgebildet ist, die als Abstützung für den Auflagerbereich 14 dient. Den Abschluss des Paneels bildet eine geneigt verlaufende Absatzvorderseite 81, die über eine Rundung in die Absatzoberseite übergeht.

Durch die Absatzoberseite und den Auflagerbereich 14 wird eine relativ große Auflagefläche bereitgestellt, auf der die beiden Paneele 1, 2 im verbundenen Zustand aufeinander liegen. Der Absatz 9 ist so ausgebildet, dass an der Absatzvorderseite 81 eine Ausnehmung 311 ausgebildet ist, in die, wie in der Figur 19 ersichtlich, ein korrespondierender Vorsprung 300 an der Wandung 111 der ersten Seitenkante eingreift. Die Ausnehmung 311 bildet einen Hinterschnitt, so dass durch ein formschlüssiges Eingreifen des Vorsprunges 300 in die Ausnehmung 311 eine Verriegelung in Vertikalrichtung V bewirkt wird.

Die Oberseite des Vorsprunges 300 liegt auf einer korrespondierenden Schräge der Ausnehmung 311 auf, so dass eine präzise Winkelzuordnung der Paneele 1, 2 gewährleistet ist. Neben der formschlüssigen Verriegelung an der Oberseite 120 der Feder 10 wird durch die Ausbildung der Formschlusselemente 300, 311 ein zweiter Verriegelungspunkt in vertikaler Richtung bereitgestellt, so dass eine erhöhte Sicherheit gegen ein ungewolltes Zurückschwenken des ersten Paneels 1, vorliegend entgegen dem Uhrzeigersinn, verhindert wird. Die Verriegelungswirkung wird durch die geradlinige Ausgestaltung der Federoberseite 120, der Unterseite 40 der Oberlippe 4, der Oberseite 60 der Unterlippe 6 und der Unterseite 12 der Feder 10 erhöht, da die geradlinige Ausgestaltung ein Verschwenken erschwert und das Profil aufgrund der elastischen Rückstellkraft der Paneele in Position gehalten wird. Weiterhin wird durch die parallele Ausbildung der Spitze 101 der Feder 10 und des Nutgrundes 50 der Ausnehmung 3 eine weitere.Festlegung bewirkt.

## Patentansprüche

1. Fußbodenpaneel (1, 2), das in horizontaler Ebene von einer mit einer Dekorschicht (14) o. dgl. versehenen Oberseite (15) und einer zur Auflage auf einem Unterboden vorgesehenen Unterseite (7) begrenzt ist, das mit Mitteln zum lösbaren Verbinden mit mindestens einem weiteren Paneel (1, 2) versehen ist, wobei an mindestens einer ersten Seitenkante des Fußbodenpaneels (1, 2) eine sich in Längsrichtung der Seitenkante erstreckende Feder (10) und an der gegenüberliegenden Seitenkante des Fußbodenpaneels (1, 2) eine zu der Feder (10) korrespondierende Ausnehmung (3) ausgebildet ist, wobei die Feder (10) so ausgebildet ist, dass eine Verriegelung durch Einlegen in die Ausnehmung (3) des weiteren Paneels (2) und Einschwenken um eine Achse parallel zu der ersten Seitenkante erfolgt und eine Verriegelung in Querrichtung (Q) und Vertikalrichtung (V) bewirkt, wobei die Ausnehmung als Nut (3) mit einer Oberlippe (4) und einer Unterlippe (6) ausgebildet ist, in der die Feder (10) in Querrichtung (Q) verrastbar ist, wobei der untere Vorderbereich (11) der Feder (10) abgerundet ausgebildet ist und sich an den abgerundeten Vorderbereich (11) der Feder (10) ein abgeflachter, im wesentlichen horizontal verlaufender Abstützbereich (12) anschließt, wobei sich an die Feder (10) ein Auflagerbereich (14) zur Abstützung auf einen die Nut (3) abschließenden Absatz (9) anschließt **dadurch gekennzeichnet, dass** der Auflagerbereich (14) in einem Winkel (µ) so zur Horizontalen verläuft, dass im verriegelten Zustand der Paneele (1, 2) bei einer von oben einwirkenden vertikalen Belastung eine Bewegungskomponente in Querrichtung (Q) aufeinander zu erzeugt wird, so dass der Spalt zwischen den Paneelen (1, 2) verringert wird.

2. Fußbodenpaneel nach Anspruch 1, **dadurch gekennzeichnet, dass** die Unterlippe (6) einen Absatz (9) mit einer Absatzoberseite (5) und einer Absatzvorderseite (81) ausbildet, der mit einem korrespondierenden Hinterschnitt (13) der Feder (10) die Paneele (1, 2) in Querrichtung (Q) blockiert, wobei sich an den Hinterschnitt (13) eine Ausnehmung mit einem zu dem Absatz (9) korrespondierenden Auflagerbereich (14) und eine Wandung (111) anschließt, die im montierten Zustand der Absatzvorderseite (81) dieser gegenüberliegt, wobei an der Wandung (11) und der Absatzvorderseite (81) korrespondierende Formschlusselemente (300, 311) ausgeformt sind, die im montierten Zustand ineinandergreifen und eine Verriegelung in Vertikalrichtung (V) bewirken.

3. Fußbodenpaneel nach Anspruch 2, **dadurch gekennzeichnet, dass** an der Wandung (111) ein Vorsprung (300) und an der Absatzvorderseite (81) eine Ausnehmung (311) ausgebildet ist.

4. Fußbodenpaneel nach Anspruch 2 oder 3, **dadurch gekennzeichnet, dass** eine Oberseite (120) der Feder (10) im montierten Zustand an einer Unterseite (40) der Oberlippe (4) anliegt.

5. Fußbodenpaneel nach einem der voranstehenden Ansprüche, **dadurch gekennzeichnet, dass** die Feder (10) mit einem Hinterschnitt (17) gegenüber der Oberseite (15) versehen ist.

6. Fußbodenpaneel nach einem der voranstehenden Ansprüche, **dadurch gekennzeichnet, dass** die Feder (10) und die Ausnehmung (3) dergestalt ausgebildet sind, dass im montierten Zustand zwischen dem Vorderbereich der Feder (10) und dem sich an die Oberlippe (4) anschließenden Bereich der Ausnehmung (3) ein Spalt (19) vorhanden ist, der sich in Richtung auf den Absatz (9) verjüngt.

7. Fußbodenpaneel nach einem der voranstehenden Ansprüche, **dadurch gekennzeichnet, dass** der hintere Bereich der Feder (10) als im wesentlichen gerade, in einem Winkel zu der Horizontalen verlaufende Fläche (13) ausgebildet ist, die mit einem korrespondierenden Vorsprung (5) in der Nut (3) eine Verriegelung in Querrichtung (Q) bewirkt.

8. Fußbodenpaneel nach einem der voranstehenden Ansprüche, **dadurch gekennzeichnet, dass** an einer zweiten, im Winkel zu der ersten Seitenkante verlaufenden Seitenkante Formschlusselemente (23, 24) zur Verriegelung in Vertikalrichtung (V) mit einem weiteren Paneel ausgebildet und die Formschlusselemente (23, 24) an zwei zueinander beabstandeten, im Wesentlichen vertikal ausgerichteten Wandungen (21, 22) in Querrichtung (Q) und in Vertikalrichtung (V) voneinander beabstandet ausgebildet sind.

9. Fußbodenpaneel nach Anspruch 8, **dadurch gekennzeichnet, dass** an der zweiten Seitenkante eine von der Unterseite (7) ausgehende, stufenförmige Ausfräsung (20) mit einer inneren Wandung (21) und einer äußeren Wandung (22) ausgebildet ist, wobei an den Wandungen (21, 22) je ein sich in Querrichtung (Q) erstreckendes Formschlusselement (23, 24) ausgebildet ist, und dass an der der zweiten Seitenkante gegenüberliegenden Seitenkante eine von der Oberseite (15) ausgehende, stufenförmige Ausfräsung (200) mit einer inneren Wandung (210) und einer äußeren Wandung (220) ausgebildet ist, an denen mit den Formschlusselementen (23, 24) korrespondierende Hinterschneidungen (230, 240) ausgebildet sind.

10. Fußbodenpaneel nach Anspruch 9, **dadurch gekennzeichnet, dass** die von der Unterseite (7) ausgehende, stufenförmige Ausfräsung (20) einen in Richtung der Unterseite (7) hervorstehenden Absatz (25) ausbildet, der eine im wesentlichen horizontal ausgerichtete Kopffläche (26) aufweist.

11. Fußbodenpaneel nach Anspruch 10, **dadurch gekennzeichnet, dass** in Längserstreckung zu der zweiten Seitenkante eine Auskehlung (26') in der Kopffläche (26) ausgebildet ist.

12. Fußbodenpaneel nach Anspruch 10 oder 11 **dadurch gekennzeichnet, dass** die Wandungen (22, 27) des Absatzes (25) zu der Kopffläche (26) in einem spitzen Winkel (?) ausgerichtet sind.

13. Fußbodenpaneel nach einem der Ansprüche 10 bis 12, **dadurch gekennzeichnet, dass** die Absatzinnenwandung (27) zu der Kopffläche (26) eine Hinterschneidung bildet.

14. Fußbodenpaneel nach einem der Ansprüche 10 bis 13, **dadurch gekennzeichnet, dass** die Kopffläche (26) eine Quererstreckung von 2 bis 6 mm hat.

15. Fußbodenpaneel nach einem der Ansprüche 10 bis 14, **dadurch gekennzeichnet, dass** die Kopffläche (26) das 0,25- bis 0,4-fache der gesamten Quererstreckung der stufenförmigen Ausfräsung (20) aufweist.

16. Fußbodenpaneel nach einem der Ansprüche 8 bis 15, **dadurch gekennzeichnet, dass** ein Formschlusselement (24) der zweiten Seitenkante über die Abschlußkante (28) der Oberseite (15) horizontal hervorragt.

17. Fußbodenpaneel nach Anspruch 16, **dadurch gekennzeichnet, dass** zwischen der Oberseite (15) und dem hervorragenden Formschlusselement (24) eine Ausnehmung (29) angeordnet ist, die die Abschlußkante (28) hinterschneidet.

18. Fußbodenpaneel nach einem der Ansprüche 9 bis 17, **dadurch gekennzeichnet, dass** die von der Oberseite (15) ausgehende, stufenförmige Ausfräsung (200) einen in Richtung der Oberseite (15) hervorstehenden Absatz (250) ausbildet, der eine im wesentlichen horizontal ausgerichtete Kopffläche (260) aufweist, wobei im unteren Bereich der Absatzaußenwandung (220) eine Hinterschneidung (230) ausgebildet ist, die mit dem Formschlusselement (23) der inneren Wandung (21) der Ausfräsung (20) der gegenüberliegenden Seitenkante korrespondiert.

19. Fußbodenpaneel nach Anspruch 18, **dadurch gekennzeichnet, dass** zwischen der Absatzinnenwandung (270) und der inneren Wandung (210) der Ausfräsung (200) eine horizontale Sockelfläche (280) ausgebildet ist, die dergestalt ausgebildet ist, dass bei verlegten Paneelen (1, 2) die Kopffläche (26) auf der Sockelfläche (280) aufliegt und die Oberseiten (15) der Paneele (1, 2) in einer Ebene liegen.

20. Fußbodenpaneel nach Anspruch 18 oder 19, **dadurch gekennzeichnet, dass** die Absatzinnenwandung (270) parallel oder in einem flacheren Winkel als die korrespondierende Absatzinnenwandung (27) des im verlegten Zustand eingreifenden Absatzes (25) verläuft.

21. Fußbodenpaneel nach einem der Ansprüche 18 bis 20, **dadurch gekennzeichnet, dass** die Absatzinnenwandung (270) zu der Kopffläche (260) eine Hinterschneidung bildet.

22. Fußbodenpaneel nach einem der Ansprüche 18 bis 21, **dadurch gekennzeichnet, dass** der nach oben hervorstehende Absatz (250) in zumindest einem Endbereich der zweiten Seitenkante nicht ausgebildet oder entfernt ist.

23. Fußbodenpaneel nach einem der voranstehenden Ansprüche, **dadurch gekennzeichnet, dass** es aus HDF-, MDF- oder einem OSB-Werkstoff hergestellt ist.

24. Fußbodenpaneel nach einem der voranstehenden Ansprüche, **dadurch gekennzeichnet, dass** auf der Oberseite (15) keine Dekorschicht aufgebracht ist.

25. Fußbodenpaneel nach einem der voranstehenden Ansprüche, **dadurch gekennzeichnet, dass** die erste Seitenkante an der Längsseite und die zweite Seitenkante an der Querseite des Paneels ausgebildet sind.

26. Fußbodenpaneel nach einem der Ansprüche 1 bis 24, **dadurch gekennzeichnet, dass** die zweite Seitenkante an der Längsseite und die erste Seitenkante an der Querseite des Paneels ausgebildet sind.

## Claims

1. Floor panel (1, 2) which is bounded in a horizontal plane by a top side (15), provided with a decorative layer (14) or the like, and an underside (7), provided for resting on an underlying surface, and which is provided with means for releasably connecting to at least one further panel (1, 2), it being the case that a tongue (10) is formed on at least one first side edge of the floor panel (1, 2), the tongue extending in the longitudinal direction of the side edge, and a recess (3) which corresponds to the tongue (10) is formed on the opposite side edge of the floor panel (1, 2), the tongue (10) being designed such that locking takes place by an introduction movement into the recess (3) of the further panel (2) and a pivoting-in movement about an axis parallel to the first side edge, and locking is brought about in the transverse direction (Q) and the vertical direction (V), the recess being designed as a groove (3) with a top lip (4) and a bottom lip (6), in which the tongue (10) can be latched in the transverse direction (Q), the bottom front region (11) of the tongue (10) being rounded, and the rounded front region (11) of the tongue (10) being adjoined by a flattened, essentially horizontally running supporting region (12), the tongue (10) being adjoined by a bearing region (14) for supporting on a shoulder (9) which terminates the groove (3), **characterized in that** the bearing region (14) runs at an angle (µ) to the horizontal such that in the locked state of the panels (1, 2), under the action of vertical loading from above, the panels are caused to move towards one another in the transverse direction (Q), with the result that the gap between the panels (1, 2) is reduced.

2. Floor panel according to Claim 1, **characterized in that** the bottom lip (6) forms a shoulder (9) with a top shoulder side (5) and a front shoulder side (81), said shoulder, with a corresponding undercut (13) of the tongue (10), blocking the panels (1, 2) in the transverse direction (Q), the undercut (13) being adjoined by a recess, with a bearing region (14) which corresponds to the shoulder (9), and a wall (111), which in the installed state is located opposite the front shoulder side (81), corresponding form-fitting elements (300, 311) being formed on the wall (111) and the front shoulder side (81), said form-fitting elements, in the installed state, engaging one inside the other and bringing about locking in the vertical direction (V).

3. Floor panel according to Claim 2, **characterized in that** a protrusion (300) is formed on the wall (111) and a recess (311) is formed on the front shoulder side (81).

4. Floor panel according to Claim 2 or 3, **characterized in that**, in the installed state, a top side (120) of the tongue (10) butts against an underside (40) of the top lip (4).

5. Floor panel according to one of the preceding claims, **characterized in that** the tongue (10) is provided with an undercut (17) opposite the top side (15).

6. Floor panel according to one of the preceding claims, **characterized in that** the tongue (10) and the recess (3) are designed such that, in the installed state, a gap (19) is present between the front region of the tongue (10) and that region of the recess (3) which adjoins the top lip (4), the gap tapering in the direction of the shoulder (9).

7. Floor panel according to one of the preceding claims, **characterized in that** the rear region of the tongue (10) is designed as an essentially rectilinear surface (13) which runs at an angle to the horizontal and, along with the corresponding protrusion (5) in the groove (3), brings about locking in the transverse direction (Q).

8. Floor panel according to one of the preceding claims, **characterized in that** form-fitting elements (23, 24) for locking in the vertical direction (V) with a further panel are formed on a second side edge, which runs at an angle to the first side edge, and the form-fitting elements (23, 24) are spaced apart from one another in the transverse direction (Q) and in the vertical direction (V) on two spaced-apart, essentially vertically oriented walls (21, 22).

9. Floor panel according to Claim 8, **characterized in that** a step-like milled relief (20) which starts from the underside (7) and has an inner wall (21) and an outer wall (22) is formed on the second side edge, in each case one form-fitting element (23, 24) which extends in the transverse direction (Q) being formed on the walls (21, 22), and **in that** formed on the side edge which is located opposite the second side edge is a step-like milled relief (200) which starts from the top side (15) and has an inner wall (210) and an outer wall (220), on which are formed undercuts (230, 240) which correspond with the form-fitting elements (23, 24).

10. Floor panel according to Claim 9, **characterized in that** the step-like milled relief (20) which starts from the underside (7) forms a shoulder (25) which projects in the direction of the underside (7) and has an essentially horizontally oriented head surface (26).

11. Floor panel according to Claim 10, **characterized in that** a channel (26') is formed in the head surface (26) along the longitudinal extent in relation to the second side edge.

12. Floor panel according to Claim 10 or 11, **characterized in that** the walls (22, 27) of the shoulder (25) are oriented at an acute angle ( ) in relation to the head surface (26).

13. Floor panel according to one of Claims 10 to 12, **characterized in that** the inner shoulder wall (27) forms an undercut in relation to the head surface (26).

14. Floor panel according to one of Claims 10 to 13, **characterized in that** the head surface (26) has a transverse extent of 2 to 6 mm.

15. Floor panel according to one of Claims 10 to 14, **characterized in that** the head surface (26) has 0.25 to 0.4 times the overall transverse extent of the step-like milled relief (20).

16. Floor panel according to one of Claims 8 to 15, **characterized in that** a form-fitting element (24) of the second side edge projects horizontally beyond the termination edge (28) of the top side (15).

17. Floor panel according to Claim 16, **characterized in that** a recess (29), which undercuts the termination edge (28), is arranged between the top side (15) and the projecting form-fitting element (24).

18. Floor panel according to one of Claims 9 to 17, **characterized in that** the step-like milled relief (200), which starts from the top side (15), forms a shoulder (250) which projects in the direction of the top side (15) and has an essentially horizontally oriented head surface (260), the bottom region of the outer shoulder wall (220) containing an undercut (230) which corresponds with the form-fitting element (23) of the inner wall (21) of the milled relief (20) of the opposite side edge.

19. Floor panel according to Claim 18, **characterized in that** a horizontal base surface (280) is formed between the inner shoulder wall (270) and the inner wall (210) of the milled relief (200), said base surface being designed such that, when the panels (1, 2) have been laid, the head surface (26) rests on the base surface (280) and the top sides (15) of the panels (1, 2) are located in a single plane.

20. Floor panel according to Claim 18 or 19, **characterized in that** the inner shoulder wall (270) runs parallel to, or at a shallower angle than, the corresponding inner shoulder wall (27) of the shoulder (25), which engages in the laid state.

21. Floor panel according to one of Claims 18 to 20, **characterized in that** the inner shoulder wall (270) forms an undercut in relation to the head surface (260).

22. Floor panel according to one of Claims 18 to 21, **characterized in that** the upwardly projecting shoulder (250) has not been formed, or has been removed, in at least one end region of the second side edge.

23. Floor panel according to one of the preceding claims, **characterized in that** it is produced from HDF, MDF or an OSB material.

24. Floor panel according to one of the preceding claims, **characterized in that** no decorative layer is applied to the top side (15).

25. Floor panel according to one of the preceding claims, **characterized in that** the first side edge is formed on the longitudinal side, and the second side edge is formed on the transverse side, of the panel.

26. Floor panel according to one of Claims 1 to 24, **characterized in that** the second side edge is formed on the longitudinal side, and the first side edge is formed on the transverse side, of the panel.

## Revendications

1. Panneau de plancher (1, 2) qui est délimité dans le plan horizontal par une face supérieure (1) munie d'une couche de décor (14) ou similaire et par une face inférieure (7) prévue pour reposer sur un plancher inférieur, et qui est muni de moyens pour une liaison amovible avec au moins un autre panneau (1, 2) identique, panneau dans lequel une languette (10) formée à au moins un premier bord latéral du panneau de plancher (1, 2) s'étend dans la direction longitudinale du bord latéral ; un évidement (3) correspondant à la languette (10) est formé au bord latéral opposé du panneau de plancher (1, 2) ; la languette (10) est formée de façon qu'il s'effectue un verrouillage par mise en place dans l'évidement (3) de l'autre panneau (2) et pivotement autour d'un axe parallèle au premier bord latéral, et ce verrouillage assure un verrouillage dans la direction transverse (Q) et la direction verticale (V) ; l'évidement (3) est formé par une rainure (3) ayant une lèvre supérieure (4) et une lèvre inférieure (6), dans laquelle la languette (10) peut être encliquetée dans la direction transverse (Q) ; la région avant (11) inférieure de la languette (10) est formée arrondie et une région d'appui (12) aplatie s'étendant sensiblement horizontalement se raccorde à la région avant (11) arrondie de la languette (10) ; une région de butée (14) se raccorde à la languette (10) pour l'appui sur un talon (9) terminant la rainure (3), **caractérisé en ce que** la région de butée (14) forme avec l'horizontale un angle (µ) tel qu'à l'état verrouillé des panneaux (1, 2), ils produisent l'un sur l'autre, lors d'une charge verticale agissant d'en haut, une composante de mouvement dans la direction transverse (Q) de façon que la fente entre les panneaux (1, 2) se réduise.

2. Panneau de plancher selon la revendication 1, **caractérisé en ce que** la lèvre inférieure (6) forme un talon (9) qui possède une face supérieure de talon (5) et une face avant de talon (81) et qui bloque les panneaux (1, 2) dans la direction transverse (Q) avec une contre-dépouille (13) correspondante de la languette (10), **en ce qu'**un évidement avec une région de butée (14) correspondant au talon (9), et une paroi (111) se raccordent à la contre-dépouille (13), **en ce que** la paroi se trouve en regard de la face avant de talon (81) lorsque celle-ci est à l'état monté, et **en ce que** des éléments de liaison par formes conjuguées (300, 311) correspondants formés sur la paroi (11) et la face avant de talon (81) sont, à l'état monté, en prise les uns dans les autres et créent un verrouillage dans la direction verticale (V).

3. Panneau de plancher selon la revendication 2, **caractérisé en ce qu'**une saillie (300) est agencée sur la paroi (111) et un évidement (311) est agencé sur la face avant de talon (81).

4. Panneau de plancher selon la revendication 2 ou 3, **caractérisé en ce qu'**à l'état monté une face supérieure (120) de la languette (10) est adjacente à une face inférieure (40) de la lèvre supérieure (4).

5. Panneau de plancher selon l'une quelconque des revendications précédentes, **caractérisé en ce que** la languette (10) est munie d'une contre-dépouille (17) par rapport à la face supérieure (15).

6. Panneau de plancher selon l'une quelconque des revendications précédentes, **caractérisé en ce que** la languette (10) et l'évidement (3) sont formés de sorte qu'à l'état monté il existe, entre la partie avant de la languette (10) et la région de l'évidement (3) se raccordant à la lèvre supérieure (4), une fente (19) qui s'amincit en allant vers le talon (9).

7. Panneau de plancher selon l'une quelconque des revendications précédentes, **caractérisé en ce que** la région arrière de la languette (10) est formée par une surface (13) sensiblement droite s'étendant avec un angle par rapport à l'horizontale, cette surface (13) produisant un verrouillage dans la direction transverse (Q) avec une saillie (5) correspondante dans la rainure (3).

8. Panneau de plancher selon l'une quelconque des revendications précédentes, **caractérisé en ce que** sur un deuxième bord latéral s'étendant avec un angle par rapport au premier bord latéral, sont formés des éléments de liaison par formes conjuguées (23, 24) pour le verrouillage dans la direction verticale (V) avec un autre panneau, et les éléments de liaison par formes conjuguées (23, 24) sont formés espacés les uns des autres dans la direction transverse (Q) et dans la direction verticale (V) sur deux parois (21, 22) orientées sensiblement verticalement, espacées l'une de l'autre.

9. Panneau de plancher selon la revendication 8, **caractérisé en ce que** sur le deuxième bord latéral est formée en forme de gradin partant de la face inférieure (7) une fraisure (20) avec une paroi intérieure (21) et une paroi extérieure (22), un élément de liaison par formes conjuguées (23, 24) s'étendant dans la direction transverse (Q) étant formé sur chacune des parois (21, 22), et **en ce que** sur le bord latéral opposé au deuxième bord latéral est formée en forme de gradin partant de la face supérieure (15) une fraisure (200) avec une paroi intérieure (210) et une paroi extérieure (220) sur lesquelles sont formées des contre-dépouilles (230, 240) correspondant aux éléments de liaison par formes conjuguées (23, 24).

10. Panneau de plancher selon la revendication 9, **caractérisé en ce que** la fraisure (20) en forme de gradin partant de la face inférieure (7) forme un talon (25) qui dépasse dans la direction de la face inférieure (7), et qui présente une surface de tête (26) orientée sensiblement horizontalement.

11. Panneau de plancher selon la revendication 10, **caractérisé en ce qu'**une gorge (26') est formée dans la surface de tête (26), dans la direction longitudinale du deuxième bord latéral.

12. Panneau de plancher selon la revendication 10 ou 11, **caractérisé en ce que** les parois (22, 27) du talon (25) sont orientées avec un angle aigu (α) par rapport à la surface de tête (26).

13. Panneau de plancher selon l'une quelconque des revendications 10 à 12, **caractérisé en ce que** la paroi interne de talon (27) forme une contre-dépouille par rapport à la surface de tête (26).

14. Panneau de plancher selon l'une quelconque des revendications 10 à 13, **caractérisé en ce que** la surface de tête (26) a une étendue transverse allant de 2 à 6 mm.

15. Panneau de plancher selon l'une quelconque des revendications 10 à 14, **caractérisé en ce que** la surface de tête (26) présente 0,25 à 0,4 fois l'étendue transverse totale de la fraisure (20) en forme de gradin.

16. Panneau de plancher selon l'une quelconque des revendications 8 à 15, **caractérisé en ce qu'**un élément de liaison par formes conjuguées (24) du deuxième bord latéral dépasse horizontalement par rapport au bord terminal (28) de la surface supérieure (15).

17. Panneau de plancher selon la revendication 16, **caractérisé en ce qu'**un évidement (29) qui fait contre-dépouille par rapport au bord terminal (28) est agencé entre la face supérieure (15) et l'élément de liaison par formes conjuguées (24) qui dépasse.

18. Panneau de plancher selon l'une quelconque des revendications 9 à 17, **caractérisé en ce que** la fraisure (200) en forme de gradin partant de la face supérieure (15) forme un talon (250) qui fait saillie en direction de la face supérieure (15), et qui présente une surface de tête (260) orientée sensiblement horizontalement, et **en ce qu'**une contre-dépouille (230) formée dans la région inférieure de la paroi externe de talon (220) correspond à l'élément de liaison par formes conjuguées (23) de la paroi intérieure (21) de la fraisure (20) du bord latéral opposé.

19. Panneau de plancher selon la revendication 18, **caractérisé en ce qu'**entre la paroi interne de talon (270) et la paroi intérieure (210) de la fraisure (200) est formée une surface d'embase (280) horizontale qui est formée de sorte que pour des panneaux (1, 2) posés, la surface de tête (26) repose sur la surface d'embase (280) et les surfaces supérieures (15) des panneaux (1, 2) se trouvent dans un plan.

20. Panneau de plancher selon la revendication 18 ou 19, **caractérisé en ce que** la paroi interne de talon (270) s'étend parallèlement ou avec un angle plus plat que la paroi interne de talon (27) correspondante du talon (25) entrant en prise à l'état posé.

21. Panneau de plancher selon l'une quelconque des revendications 18 à 20, **caractérisé en ce que** la paroi interne de talon (270) forme une contre-dépouille par rapport à la surface de tête (260).

22. Panneau de plancher selon l'une quelconque des revendications 18 à 21, **caractérisé en ce que** le talon (250) faisant saillie vers le haut est non formé ou enlevé dans au moins une région d'extrémité du deuxième bord latéral.

23. Panneau de plancher selon l'une quelconque des revendications précédentes, **caractérisé en ce qu'**il est fabriqué en un matériau HDF, MDF ou OSB.

24. Panneau de plancher selon l'une quelconque des revendications précédentes, **caractérisé en ce qu'**aucune couche de décor n'est apportée sur la face supérieure (15).

25. Panneau de plancher selon l'une quelconque des revendications précédentes, **caractérisé en ce que** le premier bord latéral est formé sur le bord longitudinal du panneau et le deuxième bord latéral sur le bord transverse du panneau.

26. Panneau de plancher selon l'une quelconque des revendications 1 à 24, **caractérisé en ce que** le deuxième bord latéral est formé sur le bord longitudinal du panneau et le premier bord latéral sur le bord transverse du panneau.
